# DEMANDE DE BREVET EUROPEEN

(11) **EP 2 527 571 A1**
(43) Date de publication de la demande: **28.11.2012**
(21) Numéro de dépôt: 12305574.1
(22) Date de dépôt: 24.05.2012
(51) Int. Cl.: E05C 9/18, E05B 63/00

(54) **Galet monobloc amélioré de verrouillage d'un ouvrant sur un dormant**

(30) Priorité: 25.05.2011 FR 1154540
(71) Demandeur: Ferco International Ferrures et Serrures de Batiment, 57445 Reding (FR)
(72) Inventeur: Alvarez, Eric, F-57870 Hommert (FR)
(74) Mandataire: Rhein, Alain

(57) **Abrégé**

L'invention a trait à un galet monobloc de verrouillage d'un ouvrant sur un dormant, par exemple d'un vantail de fenêtre sur son cadre, comportant une face de verrouillage plane destinée à s'appuyer contre une surface correspondante du dormant pour verrouiller l'ouvrant en position fermée, et une face d'actionnement destinée à déplacer une tringle lors de la fermeture de l'ouvrant. Il comprend en outre une face de verrouillage de compression plane, destinée à offrir une deuxième position de verrouillage de sorte à permettre un réglage entre deux positions de verrouillage.

## Description

L'invention concerne un dispositif de gâche d'entrebaillement pour la réception d'un galet de verrouillage d'une ferrure de verrouillage de type crémone ou crémone-serrure.

La présente invention trouvera son application dans le domaine de la quincaillerie du bâtiment et a trait, plus particulièrement, aux ferrures de verrouillage de type crémone ou crémone-serrure équipées d'organes de verrouillage, de type galet, rouleau ou similaire.

Les dispositifs de gâche pour la réception d'un organe de verrouillage sous la forme d'un galet, dispositifs encore appelés gâches à galets, sont des pièces communes dans le domaine des ferrures de verrouillage de type crémone ou crémone-serrure. Ainsi, un tel dispositif de gâche est généralement prévu pour être fixé en feuillure de menuiserie, le plus souvent sur le cadre dormant d'une porte, fenêtre ou similaire dont l'ouvrant est équipé de la crémone ou crémone-serrure. Il se présente sous forme d'une pièce métallique plus longue que large, comportant, sur un de ses bords longitudinaux, une découpe formant rampe d'accès d'un galet de verrouillage dans une rainure s'étendant longitudinalement sur un des côtés de ladite pièce. En somme, l'accès du galet sur la gâche au travers de la rampe précédemment citée s'effectue dans une direction perpendiculaire à la direction dans laquelle s'étend ladite rainure. Lors de la commande de verrouillage et de déverrouillage de la crémone ou crémone-serrure, le galet vient se déplacer dans cette rainure entre une position verrouillée et au moins une position déverrouillée. Dans cette dernière, ce galet se trouve face à la rampe pour lui permettre de se dégager de la gâche et autoriser l'ouverture de la porte ou fenêtre.

Néanmoins de telles ferrures de verrouillage nécessitent un actionnement manuel tant pour la fermeture que pour l'ouverture de l'ouvrant. Or il serait commode de pouvoir « claquer » la fenêtre, en d'autres termes se contenter d'appuyer l'ouvrant sur son dormant, la ferrure assurant automatiquement le verrouillage.

Le document FR2 755 719 décrit un dispositif de verrouillage permettant de fermer un ouvrant par frappe. Néanmoins ce dispositif ne propose aucun moyen de réglage du galet, ce qui présente un inconvénient important lors du montage.

Le document AT 365 718 divulgue un galet avec réglage de l'écartement avec le cadre, par un galet ovale rotatif. Néanmoins l'effort de verrouillage est assuré par friction de la rotation du galet, et la durabilité de cet effort n'est donc pas garantie dans le temps.

La présente invention se propose de remédier à au moins une partie des inconvénients précités et propose une solution qui évite d'avoir à actionner manuellement la ferrure de verrouillage lors de la fermeture de l'ouvrant, avec un moyen de réglage tout en proposant un effort résistant au verrouillage parfaitement garanti.

A cet effet, l'invention concerne un galet monobloc de verrouillage d'un ouvrant sur un dormant, par exemple d'un vantail de fenêtre sur son cadre, comportant une face de verrouillage plane destinée à s'appuyer contre une surface correspondante du dormant pour verrouiller l'ouvrant en position fermée, et une face d'actionnement destinée à déplacer une tringle lors de la fermeture de l'ouvrant. Il est particulier en ce qu'il comprend en outre une face de verrouillage de compression plane , destinée à offrir une deuxième position de verrouillage de sorte à permettre un réglage entre deux positions de verrouillage.

Le fait que la face de verrouillage et la face de verrouillage de compression sont planes permet d'une part une meilleure résistance de contact, la pression sur une surface plane étant mieux répartie que sur un galet circulaire, d'autre part garantit la résistance au verrouillage : en effet le galet peut être monté libre en rotation, en position de verrouillage c'est l'effort de verrouillage lui-même qui l'empêche de tourner.

L'invention concerne également un dispositif de verrouillage, de type crémone ou crémone à serrure, d'un ouvrant sur un dormant, comprenant une tringle mobile en translation, et un galet de verrouillage selon l'invention attaché à ladite tringle. Ce dispositif est particulier en ce qu'il comprend un moyen de rappel de ladite tringle, et en ce que ledit galet comporte une face de verrouillage destinée à s'appuyer contre une surface correspondante du dormant pour verrouiller l'ouvrant en position fermée, et une face d'actionnement destinée à déplacer ladite tringle lors de la fermeture de l'ouvrant de sorte à permettre son verrouillage par ledit moyen de rappel.

D'autres caractéristiques optionnelles sont déclinées dans les revendications dépendantes.

L'avantage découlant de la présente invention consiste en ce qu'il suffit de claquer l'ouvrant, le galet selon l'invention actionne automatiquement la ferrure, de sorte qu'elle se verrouille. De plus la face de verrouillage plane permet un accrochage plus solide à la gâche, avec un effort de résistance au verrouillage garanti.

D'autres caractéristiques et avantages de l'invention ressortiront de la description détaillée qui va suivre se rapportant à un exemple de réalisation donné à titre indicatif et non limitatif.

La compréhension de cette description sera facilitée en se référant aux dessins joints, dans lesquels :
- la figure 1 représente une vue avant en perspective d'un galet selon l'invention ;
- les figures 2 , 3 et 4 représentent le galet de la fig. 1 respectivement en position verrouillage à droite, verrouillage à gauche et verrouillage à gauche compressé ;
- les figures 5 et 6 représentent une vue en perspective avant et arrière d'une gâche spécialement adaptée pour coopérer avec le galet de la fig. 1 ;
- les figures 7 et 8 représentent une vue en perspective avant du galet de la fig. 1 en position verrouillage à gauche, et en position intermédiaire de réglage ;
- les figures 9 et 10 représentent une vue en perspective arrière du galet de la fig. 1 dans la têtière en position intermédiaire de réglage, et en position de verrouillage.

Tel que représenté dans les figures 1 à 10 du dessin ci-joint, la présente invention concerne un galet 1, fixé libre en rotation sur une tringle 2. Le galet 1 comporte une partie active 3 sensiblement cylindrique, une rondelle 4, un guide carré 5 et une tête 6. Lorsque le galet est monté sur une ferrure, le guide carré 5 est positionné dans une ouverture 7 d'une têtière 8, la largeur du guide carré correspondant sensiblement à la largeur de l'ouverture 7 de sorte à bloquer en rotation le galet 1 (voir fig. 7 et 10). L'ouverture 7 présente une forme longiligne de largeur constante, sauf en son extrémité, où elle prend une forme circulaire de diamètre légèrement supérieur à la diagonale du guide carré, pour permettre la libre rotation du guide carré en vue du réglage du galet dans une position de rotation différente (voir fig. 8 et 9). La tête fixe le galet sur la tringle, et la rondelle 4 permet d'assurer un glissement adapté du galet sur la têtière.

La partie active du galet présente une forme sensiblement cylindrique, dont la section présente, dans l'exemple représenté la forme d'un carré à deux angles opposés arrondis. Dans la position de la fig. 2, le galet est dans la position R-, avec sa face de verrouillage 9 à droite, sur environ la moitié de sa hauteur. Cette position est adaptée pour une fermeture à droite du vantail. Cette face est configurée plane pour améliorer la qualité du contact avec la gâche 11, et améliorer la force du verrouillage, ainsi que la facilité de glissement pour l'enclenchement lors du verrouillage et le déclenchement lors du déverrouillage (voir fig. 6). La face arrondie 10 dans le coin inférieur gauche constitue la face d'actionnement du galet, qui vient glisser sur une surface inclinée 12 de la gâche lors de la fermeture, et provoquer un déplacement de la tringle 2 vers le haut jusqu'à atteindre le logement 13 de verrouillage de la gâche 11 (voir fig. 5 et 6).

Dans la position de la fig. 3, le galet est dans la position L-, avec sa face de verrouillage 9 à gauche, sur environ la moitié de sa hauteur. Cette position est adaptée pour une fermeture à gauche du vantail. La face arrondie dans le coin inférieur droit constitue la face d'actionnement 10 du galet.

La position du galet à la fig. 4 est similaire à celle de la fig. 3, et est adaptée pour une fermeture à gauche du vantail. La différence des positions des fig. 3 et 4 vient du fait que l'axe de rotation du galet est excentré, de sorte que le galet est positionné un peu plus à droite sur la fig. 4 par rapport à sa position de la fig. 3. De ce fait, le vantail doit aller un peu plus loin avant que le galet puisse s'enclencher dans le logement 13 de la gâche 11. Le vantail est donc un peu plus appuyé sur le cadre, et on appellera donc cette face de verrouillage une face de verrouillage de compression 14.

En comparant les positions du galet 1 sur les fig. 2 et 4, on observe que la face d'actionnement de la fig. 2 est la même face courbe que la face d'actionnement de la fig. 4, consistant en la face arrondie située en bas à gauche sur la fig. 2, cette même face arrondie étant située en bas à droite sur la fig. 4. Une même face du galet constitue donc deux faces d'actionnement pour deux situations différentes.

La forme du galet présentée ci-dessus permet à la solution selon l'invention de s'implanter dans des ferrures standard, avec des profilés ou usinages de feuillure standard pour les ouvrants, du fait que la largeur de la partie active du galet peut être identique à celle des galets standard, notamment de forme circulaire.

La section de la partie active du galet 1 peut prendre d'autres formes, sans sortir du cadre de la présente invention.

Ainsi elle peut prendre la forme d'un triangle equilatéral, chacune des deux extrémités de chacune des trois faces du triangle pouvant constituer une face de verrouillage, simple ou compressée ou décompressée, et on arrive là à trois positions de réglage possible autant en montage à droite qu'en montage à gauche, ce qui représente un avantage pour cette forme de réalisation. En revanche, en vue de conserver la largeur de la partie active du galet, le moment d'inertie du galet est sensiblement réduite, ce qui limite ses applications possibles. De plus la forme de la surface inclinée 12 doit être spécialement adaptée, et notamment présenter un angle d'inclinaison plus faible, ce qui réduit la hauteur de verrouillage possible, à moins d'augmenter significativement la longueur de cette surface inclinée 12, ce qui peut poser des problèmes d'encombrement.

En vue de limiter l'inconvénient lié au moment d'inertie de la forme triangulaire, on peut bomber les faces du triangle jusqu'à obtenir des angles de 90° au lieu de 60°. De ce fait les faces de verrouillage ne sont plus strictement planes, mais présente un tel rayon de courbure, qu'on peut les assimiler à des faces de verrouillage planes du point de vue de la répartition des efforts sur la face. En effet le rayon de courbure obtenu est de l'ordre de 4 fois plus important que le rayon d'un galet circulaire de même encombrement, ce qui permet d'obtenir les mêmes avantages de répartition des efforts qu'une face de verrouillage plane. Par ailleurs, une telle forme permet également de garantir la résistance à l'effort de verrouillage. En effet, le rayon de courbure étant plus grand que la distance à l'axe de rotation du galet, toute rotation augmente la pression vers le cadre. C'est donc également l'effort de verrouillage qui empêche la rotation du galet, qui peut être monté libre en rotation. On obtient donc le même effet qu'une face de verrouillage plane, permettant d'obtenir la même garantie sur la résistance à l'effort de verrouillage.

La forme peut aussi être celle d'un losange. Chacune des faces du losange est une face de verrouillage ou une face de verrouillage de compression, à gauche ou à droite. La face d'actionnement est constituée de la face adjacente de la face de verrouillage par l'angle aigu du losange. L'angle du losange peut être adapté à la forme de la gâche, ce qui représente un avantage sur la forme triangulaire. En revanche il n'y a que deux positions de réglage de la face de verrouillage. Par ailleurs le moment d'inertie est plus fort que pour le triangle, mais moins fort que le carré arrondi présenté plus haut. Ce moment d'inertie peut également être amélioré en arrondissant les angles obtus du triangle, ce qui permet de s'adapter à une gâche standard avec un angle aigu de valeur plus élevée. On peut aussi réaliser cet arrondi de sorte à ce que la courbure atteigne les angles aigus. Dans ce cas les faces de verrouillages ne sont également plus strictement planes, mais le rayon de courbure est toujours au moins deux fois supérieur à celui d'un galet circulaire de même encombrement en largeur, ce qui permet de retirer la plus grande part des avantages correspondants. Un tel arrondi peut notamment être appliquée à une forme carrée, auquel cas le rayon de courbure est sensiblement égal à deux fois le rayon du galet circulaire de même encombrement en largeur. La résistance à l'effort de verrouillage est également garantie avec un montage du galet libre en rotation, pour les mêmes raisons que pour le triangle ci-dessus.

La gâche 11 est fixée à un montant d'un cadre dormant, la tringle étant fixée à l'ouvrant dans le plan perpendiculaire à l'ouvrant, le galet s'étendant en protubérance dans le plan de l'ouvrant. La tringle est reliée à une poignée ou une serrure constituant une crémone ou une crémone à serrure, fixée en feuillure sur l'ouvrant.

Ainsi lorsqu'on actionne la poignée, ou la serrure, on déverrouille le galet du logement de la gâche en l'entrainant vers sa position haute. Cela permet d'ouvrir l'ouvrant. En lâchant la poignée, la tringle revient en place du fait de son ressort de rappel, le galet reprenant donc sa position basse.

Pour fermer l'ouvrant, il suffit de claquer, ou de pousser, l'ouvrant sur son cadre dormant. Lorsque la face d'actionnement 10 du galet 1 atteint la surface inclinée 12 de la gâche, le mouvement horizontal de l'ouvrant oblige le galet à monter le long de la surface inclinée 12. Dès qu'il a atteint le point haut de cette surface inclinée, en continuant le mouvement de fermeture, il s'enclenche dans le logement 13 de la gâche, sous l'effet du ressort de rappel de la tringle 2.

Lors du montage d'un tel ouvrant, il faut tourner le galet 1 dans une position soit droite, soit gauche, selon la configuration de l'ouvrant. Une fois que l'ouvrant est en place, on fait un essai de fermeture par poussée ou en claquant l'ouvrant. Si on estime que le galet 1 s'enclenche trop facilement, on monte alors manuellement la tringle jusqu'à ce que le guide carré 5 du galet 1 atteigne la partie arrondie de l'ouverture 7 dans la têtière 8, puis on règle la position en rotation du galet dans la position de même côté (droite ou gauche) mais en verrouillage de compression. Un nouvel essai devra permettre de constater que le galet s'enclenche de façon acceptable.

L'avantage de la présente invention réside en particulier en ce que l'ouvrant peut être claqué, ou fermé par simple poussée de l'ouvrant sur le cadre, sans nécessiter d'action sur la poignée. De plus la forme plane, ou de grande courbure, de la face de verrouillage facilite son glissement dans le logement de la gâche, et facilite donc son enclenchement ainsi que son déverrouillage, tout en assurant une force de verrouillage plus grande.

## Revendications

1. Galet (1) monobloc de verrouillage d'un ouvrant sur un dormant, par exemple d'un vantail de fenêtre sur son cadre, comportant une face de verrouillage (9) plane destinée à s'appuyer contre une surface correspondante du dormant pour verrouiller l'ouvrant en position fermée, et une face d'actionnement (10) destinée à déplacer une tringle (2) lors de la fermeture de l'ouvrant, **caractérisé en ce qu'**il comprend en outre une face de verrouillage de compression (14) plane, destinée à offrir une deuxième position de verrouillage de sorte à permettre un réglage entre deux positions de verrouillage.

2. Galet (1) selon la revendication précédente comportant deux faces de verrouillage et deux faces d'actionnement, de sorte à permettre un montage à gauche et un montage à droite.

3. Galet (1) selon l'une des revendications précédentes configuré de sorte à permettre le changement d'une face de verrouillage (9, 14) à une autre par simple rotation autour d'un axe parallèle à chacune de ses faces de verrouillage (9, 14).

4. Galet (1) selon la revendication précédente, dans lequel chaque face de verrouillage (9, 14) se prolonge par une face d'actionnement (10), formant un angle aigu ou droit avec ladite face de verrouillage (9, 14).

5. Galet (1) selon la revendication précédente, dans lequel au moins une desdites faces d'actionnement est courbe et convexe.

6. Galet (1) selon l'une des revendications précédentes, dont la section présente une forme de la liste : triangle, triangle courbe convexe, losange, losange à deux angles opposés arrondis, carré à deux angles opposés arrondis.

7. Dispositif de verrouillage, de type crémone ou crémone à serrure, d'un ouvrant sur un dormant, comprenant une tringle (2) mobile en translation, et un galet (1) de verrouillage selon l'une des revendications précédentes attaché à ladite tringle (2), **caractérisé en ce qu'**il comprend un moyen de rappel de ladite tringle (2), et **en ce que** ledit galet (1) comporte une face de verrouillage (9, 14) destinée à s'appuyer contre une surface correspondante du dormant pour verrouiller l'ouvrant en position fermée, et une face d'actionnement (10) destinée à déplacer ladite tringle (2) lors de la fermeture de l'ouvrant de sorte à permettre son verrouillage par ledit moyen de rappel.
